# EUROPÄISCHE PATENTSCHRIFT

(11) **EP 2 571 639 B1**
(45) Veröffentlichungstag und Bekanntmachung des Hinweises auf die Patenterteilung: **22.07.2015**
(21) Anmeldenummer: 11719243.5
(22) Anmeldetag: 09.05.2011
(51) Int. Cl.: B22D 11/08

(54) **VERFAHREN UND VORRICHTUNG ZUM STRANGGIEßEN EINES METALLSTRANGS**
METHOD AND DEVICE FOR CONTINUOUS CASTING OF METAL SLABS
PROCÉDÉ ET DISPOSITIF POUR LA COULÉE CONTINUE D'UNE BRAME METALLIQUE

(30) Priorität: 10.12.2010 DE 102010062853; 15.05.2010 DE 102010020687
(43) Veröffentlichungstag der Anmeldung: 27.03.2013
(73) Patentinhaber: SMS Siemag AG, 40237 Düsseldorf (DE)
(72) Erfinder: RAILE, Alexander, 40822 Mettmann (DE); PÜRLING, Reiner, 53506 Hönningen-Liers (DE); MÜLLER, Jürgen, 41564 Kaarst (DE); FISCHER, Lothar, 41564 Kaarst (DE)
(74) Vertreter: Klüppel, Walter
(86) Internationale Anmeldenummer: PCT/EP2011/057401
(87) Internationale Veröffentlichungsnummer: WO 2011/144478

(56) Entgegenhaltungen:
- AT-B- 373 517
- DE-A1- 10 059 483
- DE-C1- 3 524 553
- GB-A- 2 096 927
- JP-A- 9 155 511
- JP-A- 55 139 153
- JP-A- 55 139 154

## Beschreibung

Die Erfindung betrifft ein Verfahren und eine Vorrichtung zum Stranggießen eines Metallstrangs, bei dem ein flexibler, von oben in eine Kokille einzuführender, an seinem vom voreilenden Kaltstrangende entfernten Ende einen Anfahrkopf aufweisender Kaltstrang verwendet wird, der nach dem Entkoppeln von dem Warmstrang auf einen sich auf einer Gießbühne befindenden Kaltstrangwagen gezogen wird, wobei der an seiner Oberseite und an seiner Unterseite eine den Kaltstrang abstützend führende Laufbahn aufweisende Kaltstrangwagen das voreilende Kaltstrangende an einer Beladeseite aufnimmt und den Kaltstrang mittels einer auf Kettenrädern, von denen zumindest eines antreibbar ist, umlaufenden Endloskette für den nächsten Anguss zu einer Entladeseite in Richtung der Kokille bewegt, wie durch die DE 35 24 553 C1 für den Betrieb mit einem kurzen Anfahrstrang bekannt geworden.

Ein flexibler, zumeist aus Kettengliedern gebildeter Kaltstrang wird zum Starten eines kontinuierlichen Stranggießvorgangs in einer Stranggießanlage eingesetzt, der die Kokille an ihrem Ausgang mit seinem Anfahrkopf verschließt, um die Schmelze in einem ersten Füllvorgang in die Kokille einbringen zu können. Nach einer ersten Erstarrung der Schmelze wird der sich bildende Warmstrang von der Strangführung der Stranggießanlage mittels des Kaltstrangs aus der Kokille ausgezogen und anschließend vom Kaltstrang getrennt.

Der Kaltstrang wird nach der Entkopplung von dem Warmstrang mit seinem voreilenden Kaltstrangende voran wieder zur Kokille gefördert, um für den nächsten Anfahrvorgang bzw. Anguss zur Verfügung zu stehen.

Beim so genannten "top feeding" wird der Kaltstrang im Kreislauf durch die Stranggießanlage bewegt, d.h. er wird von einem horizontalen Rollgang nach oben auf das Niveauf der Gießbühne gezogen, beispielsweise mittels eines Hallenkrans, und dort auf einen Kaltstrangwagen abgelegt, der ihn dann wieder in Richtung Kokille transportiert.

Ein solcher auf der Gießbühne in Längsrichtung verfahrbarer Kaltstrangwagen für lange Anfahrstränge ist beispielsweise durch die DE 32 12 815 A1 bekannt geworden.

Der Kaltstrangwagen weist wie bei der gattungsbildenden Druckschrift eine Beladeseite zur Aufnahme des auf die Gießbühne gezogenen Kaltstrangs und eine Entladeseite zur Einführung des Kaltstrangs von oben in die Kokille auf. Den Transport des Kaltstrangs in Längsrichtung zwischen der Belade- und der Entladeseite übernimmt eine Endloskette, die von einem vorderen und einem hinteren Kettenrad angetrieben ist.

Die Endloskette ist mit zwei Greiferklauen zum Eingreifen, Mitnehmen und Abgeben des Kaltstrangs ausgestattet. Die beiden Greiferklauen sind mit Abstand voneinander derart an der Endloskette angeordnet, dass sie in aufeinander folgenden Zeitpunkten im Bereich der Beladeseite in in der Nähe des voreilenden Kaltstrangendes und des Anfahrkopfes angebrachte Sitze eingreifen.

Ferner ist zur Unterstützung des Kaltstrangs während seiner Überführung von der Belade- zur Entladeseite eine Auflageebene auf der Oberseite des Kaltstrangwagens vorgesehen.

Die Länge des Kaltstrangwagens, der zum Transport und zur Lagerung des Kaltstrangs auf der Oberseite des Kaltstrangwagens dient, muss daher mindestens so bemessen sein, dass der komplette Kaltstrang auf der Oberseite des Wagens untergebracht werden kann.

Das führt insbesondere bei Kreisbogenstranggießanlagen, die mit dem eingangs erläuterten "top feeding" des Kaltstrangs und größerer Länge des Kaltstrangs in Kombination mit einem kleinen Kreisbogen der Strangführung betrieben werden, zu räumlichen Problemen auf der Gießbühne.

Der Erfindung liegt daher die Aufgabe zugrunde, ein Verfahren und eine Vorrichtung der eingangs genannten Art ohne die beschriebenen Nachteile zu schaffen, das bzw. die insbesondere eine problemlose, einfache Handhabung eines langen Kaltstrangs in einer Kreisbogenstranggießanlage ermöglicht.

Diese Aufgabe wird mit einem Verfahren erfindungsgemäß dadurch gelöst, dass der an der Beladeseite aufgenommene Kaltstrang mittels der Endloskette an der Entladeseite von einer oberen Laufbahn des Kaltstrangwagens auf eine untere Laufbahn umgelenkt wird, auf der der Kaltstrang mit seinem voreilenden Kaltstrangende so weit in Richtung zur Beladeseite hin zugeführt wird, bis der gesamte Kaltstrang aufgewickelt vom Kaltstrangwagen aufgenommen wird und das voreilende Kaltstrangende eine der Beladeseite zugewandte Ausgangs-Transportposition einnimmt. Durch die umlaufende Fahrweise, d.h. Aufwicklung des gesamten Kaltstrangs auf den Kaltstrangwagen und die damit erreichte doppelseitige bzw. -lagige Lagerung des Kaltstrangs, lässt sich die Länge des Kaltstrangwagens im Vergleich zu der bisherigen Bauart bzw. -länge eines bekannten Kaltstrangwagens in etwa halbieren.

Die durch die Umlauffunktion mit doppellagiger Aufwicklung des Kaltstrangs erreichte kompakte Bauweise des Kaltstrangwagens ermöglicht dessen räumliche Unterbringung auch auf einer Gießbühne einer Kreisbogenstranggießanlage mit einem kleinen Kreisbogen der Strangführung und einem langen Kaltstrang. Der Kaltstrangwagen lässt sich mit dem auf seiner oberen und seiner unteren Laufbahn gelagerten, langen Kaltstrang in Längsrichtung frei auf der Gießbühne verfahren. Damit wird vorteilhaft erreicht, dass trotz des geringen Kreisbogens der Strangführung der Kaltstrangwagen zur Übergabe des Kaltstrangs an der Entladeseite exakt in Bezug auf die Strangführung positioniert werden kann, weil der Kaltstrangwagen keine ausladende, sperrigen Abmessungen erfordert.

Um den Kaltstrang in die für den nächsten Anguss notwendige Position auf den Kaltstrangwagen zu transportieren, wird erfindungsgemäß der Kaltstrang abgewickelt, indem das voreilende Kaltstrangende aus seiner Ausgangs-Transportposition bzw. Warteposition auf der unteren Laufbahn von der Endloskette an der Beladeseite auf die obere Laufbahn umgelenkt und der Entladeseite zugeführt. Von dort kann der Kaltstrang dann abgesenkt werden, bis der nacheilende Anfahrkopf seine Betriebsposition erreicht hat.

Eine erfindungsgemäße Vorrichtung mit einem eine obere und eine untere Laufbahn für den Kaltstrang aufweisenden Kaltstrangwagen, insbesondere zur Durchführung des Verfahrens nach Anspruch 1, sieht vor, dass der unteren Laufbahn sowohl im Bereich der Beladeseite als auch der Entladeseite verstellbare, sich zur Oberseite des Kaltstrangwagens erstreckende Umlenkbleche zugeordnet sind. Das an der Beladeseite des Kaltstrangwagens aufgenommene und auf der oberen Lauf- bzw. Rollenbahn transportierte voreilende Kaltstrangende mit dem Kaltstrang wird durch das an der Entladeseite vorgesehene Umlenkblech nach unten auf die untere Lauf- bzw. Rollenbahn umgeleitet, wobei das voreilende Kaltstrangende mit dem Kaltstrang auf der unteren Lauf- bzw. Rollenbahn, die mit etwas Abstand zu der Unterseite und der umlaufenden Endloskette des Kaltstrangwagens angeordnet ist, so dass ein ausreichender Freiraum zur Aufnahme des Kaltstrangs bei dessen Aufwicklung bereitgestellt wird, so weit in Richtung der Beladeseite zurückgeführt wird, bis auch der nacheilende Anfahrkopf vollständig auf der oberen Lauf- bzw. Rollenbahn aufliegt.

Um das voreilende Kaltstrangende und einhergehend damit den gesamten Kaltstrang aus dieser ruhenden Wartestellung in Richtung der auf der Entladeseite befindlichen Strangführung zu transportieren, wird das voreilende Kaltstrangende durch das der Beladeseite zugeordnete Umlenkblech auf die obere Lauf- bzw. Rollenbahn umgeleitet und auf dieser aufliegend der Entladeseite zugeführt.

Zum störungsfreien und reibungsarmen Umlenkvorgang weisen die Umlenkbleche an ihren Innenseiten ebene Gleitflächen auf, die im Übergangsbereich zu den Rollen der unteren Rollenbahn auf einem Höhenniveau mit den Rollenscheiteln liegen.

Gemäß einer weitere Ausgestaltung der Erfindung ist vorgesehen, dass die Endloskette mit hakenförmigen Halteelementen zum Eingriff in den gliederartigen Kaltstrang ausgebildet ist. Vorzugsweise sind zwei hakenförmige Halteelemente mit definiertem Abstand zueinander an der Endloskette vorgesehen, so dass sie in aufeinanderfolgenden Zeitpunkten im Bereich der Beladeseite des Kaltstrangwagens in entsprechende Öffnungen zwischen den Kettengliedern des Kaltstrangs zum einen in der Nähe des voreilenden Kaltstrangendes und zum anderen des hinteren Anfahrkopfs eingreifen können.

Sowohl der Eingriff der hakenförmigen Halteelemente in den gliederartigen Kaltstrang, als auch das Lösen aus diesem Eingriff zur Übergabe des Kaltstrangs in die Strangführung der Kokille erfolgt hierbei selbsttätig.

Weitere Einzelheiten und Merkmale der Erfindung ergeben sich aus den Ansprüchen und der nachfolgenden Beschreibung eines in der einzigen Figur dargestellten Ausführungsbeispiels der Erfindung.

Die Figur zeigt für eine Stranggießanlage, insbesondere für eine Kreisbogenstranggießanlage mit einem kleinen Kreisbogen der Strangführung und einem langen Kaltstrang, einen Kaltstrangwagen 1, der über antreibbare Räder 2, 3 auf einer gestrichelt dargestellten Gießbühne 4 verfahrbar ist.

Der Kaltstrangwagen 1 besitzt eine Beladeseite 5, über die ein flexibler, gliederartiger Kaltstrang 6 in der weiter unten näher beschriebenen Weise auf den Wagen 1 aufgeladen wird, sowie eine gegenüberliegende Entladeseite 7, an der der Kaltstrang 6 abgeladen und über eine Einführhilfe 8 zur Weiterleitung in eine nicht dargestellte Kokille mit sich dieser anschließender Strangführung übergeben wird.

Zum Transport des Kaltstrangs 6, der ein voreilendes Ende 9 und entfernt davon einen Anfahrkopf 10 zum ausgangsseitigen Verschließen der Kokille aufweist, ist eine hier nur schematisch angedeutete Endloskette 11 vorgesehen, die von an der Entladeseite 7 und der Beladeseite 5 angeordneten Kettenrädern 12, 13 geführt und von diesen angetrieben wird. Den beiden Kettenrädern 12, 13 sind die umlaufende Endloskette 11 in diesem Bereich einhausende Schutzbleche 14a, 14b zugeordnet.

Die Endloskette 11 ist mit zwei im Abstand angeordneten, hakenförmigen Halteelementen 15a, 15b versehen. Die hakenförmigen Halteelemente 15a, 15b greifen an den Kaltstrang 6 an, bzw. lösen sich von diesem, um ihn einerseits an der Beladeseite 5 auf den Kaltstrangwagen 1 zu laden, auf diesem zu transportieren sowie ihn andererseits an der Entladeseite 7 abzuladen und über die Einführhilfe 8 an die Strangführung zu übergeben.

Sowohl auf der Oberseite 16 als auch der Unterseite 17 des Kaltstrangwagens 1 ist jeweils eine Rollenbahn 18, 19 zur Auflage für den Kaltstrang 6 ausgebildet. Der unteren Rollenbahn 19 ist am vorderen und am hinteren Ende, d.h. an der Entladeseite 7 und an der Beladeseite 5, jeweils ein Umlenkblech 20, 21 zugeordnet.

Das voreilende Kaltstrangende 9, welches beispielsweise von einem Kran auf das Niveau der Gießbühne 4 in eine Wagenübergabeposition A hochgezogen wurde, wird mittels der hakenförmigen Halteelemente 15a, 15b an der Beladeseite 5 ergriffen, auf die obere Rollenbahn 18 bewegt und auf dieser aufliegend in Richtung zu der Entladeseite 7 transportiert. An der Entladeseite 7 wird das voreilende Kaltstrangende 9 über das Umlenkblech 20 zwangsgeführt auf die untere Rollenbahn 19 umgeleitet und von dieser abgestützt in Richtung zur Beladeseite 5 zurückgeführt, bis der gesamte Kaltstrang 6 aufgewickelt und vom Kaltstrangwagen 1 aufgenommen ist. Dabei nimmt das voreilende Kaltstrangende 9 die Ausgangs-Transportposition B1 auf der unteren Rollenbahn 19 und der Anfahrkopf 10 die Ausgangs-Transportposition B2 auf der oberen Rollenbahn 18 ein. Durch die somit doppelseitige Lagerung des kompletten Kaltstrangs 6 auf dem Kaltstrangwagen 1 braucht dieser trotz eines langen Kaltstrangs in seinen Abmessungen nicht vergrößert zu werden, ist frei auf der Gießbühne 4 verfahrbar und kann ungehindert in eine exakte Position in Bezug auf die Strangführung zur Übergange des Kaltstrangs 6 bewegt werden.

Um den Kaltstrang 6 in eine für den nächsten Anguss notwendige Übergabeposition zur Strangführung zu transportieren, wird das voreilende Kaltstrangende 9 aus der vorbeschriebenen, ruhenden, doppellagig aufgewickelten Position des Kaltstrangs 6 mittels der dann angetriebenen Endloskette 11 und der hakenförmigen Halteelemente 15a, 15b aus der Ausgangs-Transportposition B1, zwangsgeführt von dem Umlenkblech 21, auf die obere Rollenbahn 18 umgeleitet und auf dieser aufliegend bis vor bzw. in die Einführhilfe 8 bewegt. Das voreilende Kaltstrangende 9 befindet sich dabei in der Strangführungs-Übergangsposition C1, während der nacheilende Anfahrkopf 10, über das Umlenkblech 20 auf die untere Rollenbahn 19 umgeleitet, dann die Position C2 eingenommen hat. Nachfolgend, zur Vorbereitung des Gießstarts, durchläuft das voreilende, in etwa konisch zulaufende Kaltstrangende 9 mit dem Kaltstrang 6 die Kokille sowie die sich anschließende Strangführung, bis der Anfahrkopf 10 die Kokille ausgangsseitig verschließt.

### Bezugszeichenliste

- 1: Kaltstrangwagen
- 2: Rad
- 3: Rad
- 4: Gießbühne
- 5: Beladeseite
- 6: Kaltstrang
- 7: Entladeseite
- 8: Einführhilfe
- 9: voreilendes Kaltstrangende
- 10: Anfahrkopf Kaltstrang
- 11: Endloskette
- 12: Kettenrad
- 13: Kettenrad
- 14a, 14b: Schutzblech
- 15a, 15b: hakenförmiges Halteelement
- 16: Oberseite Kaltstrangwagen
- 17: Unterseite Kaltstrangwagen
- 18: obere Rollenbahn
- 19: untere Rollenbahn
- 20: Umlenkblech Entladeseite
- 21: Umlenkblech Beladeseite
- A: Wagenübergabeposition voreilendes Kaltstrangende
- B1: Ausgangs-Transportposition voreilendes Kaltstrangende
- B2: Ausgangs-Transportposition Anfahrkopf
- C1: Strangführungs-Übergabeposition voreilendes Kaltstrangende
- C2: Strangführungs-Übergabeposition Anfahrkopf

## Patentansprüche

1. Verfahren zum Stranggießen eines Metallstrangs, bei dem ein flexibler, von oben in eine Kokille einzuführender, an seinem vom voreilenden Kaltstrangende (9) entfernten Ende einen Anfahrkopf (10) aufweisender Kaltstrang (6) verwendet wird, der nach dem Entkoppeln von dem Warmstrang auf einen sich auf einer Gießbühne befindenden Kaltstrangwagen (1) gezogen wird, wobei der Kaltstrangwagen (1) das voreilende Kaltstrangende (9) an einer Beladeseite (5) aufnimmt und den Kaltstrang (6) mittels einer auf Kettenrädern (12, 13), von denen zumindest eines antreibbar ist, umlaufenden Endloskette (11) für den nächsten Anguss zu einer Entladeseite (7) in Richtung der Kokille bewegt,
**dadurch gekennzeichnet,**
**dass** der an der Beladeseite (5) aufgenommene Kaltstrang (6) mittels der Endloskette (11) an der Entladeseite (7) von einer oberen Laufbahn (18) des Kaltstrangwagens (1) auf eine untere Laufbahn (19) umgelenkt wird, auf der der Kaltstrang (6) mit seinem voreilenden Kaltstrangende (9) so weit in Richtung zur Beladeseite (5) hin zurückgeführt wird, bis der gesamte Kaltstrang (6) aufgewickelt vom Kaltstrangwagen (1) aufgenommen wird und das voreilende Kaltstrangende (9) eine der Beladeseite (5) zugewandte Ausgangs-Transportposition (B1) einnimmt.

2. Verfahren nach Anspruch 1,
**dadurch gekennzeichnet,**
**dass** zum nächsten Anguss der Kaltstrang (6) abgewickelt wird, indem das voreilende Kaltstrangende (9) aus seiner Ausgangs-Transportposition (B1) von der Endloskette (11) an der Beladeseite (5) auf die obere Laufbahn (18) umgelenkt und der Entladeseite (7) zugeführt wird.

3. Vorrichtung zum Stranggießen eines Metallstrangs, umfassend einen flexiblen, von oben in eine Kokille einzuführenden, an seinem vom voreilenden Kaltstrangende (9) entfernten Ende einen Anfahrkopf (10) aufweisenden Kaltstrang (6), und einen sich auf einer Gießbühne befindenden Kaltstrangwagen (1), auf den der Kaltstrang (6) nach dem Entkoppeln von dem Warmstrang gezogen wird, wobei der an seiner Oberseite (16) und an seiner Unterseite (17) eine den Kaltstrang (6) abstützend führende Laufbahn (18, 19) aufweisende Kaltstrangwagen (1) das voreilende Kaltstrangende (9) an einer Beladeseite (5) aufnimmt und den Kaltstrang (6) mittels einer auf Kettenrädern (12, 13), von denen zumindest eines antreibbar ist, umlaufenden Endloskette (11) auf der Laufbahn (18) der Oberseite des Kaltstrangwagens (1) zu einer Entladeseite (7) in Richtung der Kokille bewegt, insbesondere zur Durchführung des Verfahrens nach Anspruch 1,
**dadurch gekennzeichnet,**
**dass** der unteren Laufbahn (19) sowohl im Bereich der Belade- als auch der Entladeseite (5, 7) verstellbare, sich zur Oberseite (16) des Kaltstrangwagens (1) erstreckende Umlenkbleche (20, 21) zugeordnet sind.

4. Vorrichtung nach Anspruch 3,
**dadurch gekennzeichnet,**
**dass** die Endloskette (11) mit hakenförmigen Halteelementen (15a, 15b) zum Eingriff in den gliederartigen Kaltstrang (6) ausgebildet ist.

5. Vorrichtung nach einem der Ansprüche 3 oder 4,
**dadurch gekennzeichnet,**
**dass** die Laufbahnen (18, 19) als Rollenbahnen ausgebildet sind.

## Claims

1. Method of continuous casting a metal strip, in which use is made of a flexible cold strip (6), which is to be introduced into a mould from above and has a start head (10) at its end remote from the leading cold-strip end (9) and which after decoupling from the hot strip is drawn onto a cold-strip carriage (1) disposed on a pouring platform, wherein the cold-strip carriage (1) receives the leading cold-strip end (9) at a loading side (5) and moves the cold strip (6) towards an unloading side (7) in the direction of the mould by means of an endless chain (11), which circulates on chainwheels (12, 13) of which at least one is drivable, for the next pouring-on process, **characterised in that** the cold strip (6) received at the loading side (5) is diverted, by means of the endless chain (11), at the unloading side (7) from an upper guide path (18) of the cold-strip carriage (1) to a lower guide path (19) on which the cold strip (6) is led back by its leading cold-strip end (9) in direction towards the loading side (5) until the entire cold strip (6) is received in wound-up state by the cold-strip carriage (1) and the leading cold-strip end (9) adopts a starting transport position (B1) facing the loading side (5).

2. Method according to claim 1, **characterised in that** the cold strip (6) is unwound for the next pouring-on process **in that** the leading cold-strip end (9) is diverted from its starting transport position (B1), by the endless chain (11), at the loading side (5) to the upper guide path and fed to the unloading side (7).

3. Device for continuous casting of a metal strip, comprising a flexible cold strip (6), which is to be introduced from above into a mould and which has a start head (10) at its end remote from the leading cold-strip end (9), and a cold-strip carriage (1), which is disposed on a pouring platform and onto which the cold strip (6) is drawn after decoupling from the hot strip, wherein the cold-strip carriage (1), which has at its upper side (16) and at its lower side (17) a guide path (18, 19) supporting and guiding the cold strip (6), receives the leading cold-strip end (9) at a loading side (5) and moves the cold strip (6) to an unloading side (7) in the direction of the mould by means of an endless chain (11), which circulates on chainwheels (12, 13) of which at least one is drivable, on the guide path (18) of the upper side of the cold-strip carriage (1), particularly for performance of the method according to claim 1, **characterised in that** adjustable deflecting plates (20, 21) extending towards the upper side (16) of the cold-strip carriage (1) are associated with the lower guide path (19) not only in the region of the loading side (5), but also in the region of the unloading side (7).

4. Device according to claim 3, **characterised in that** the endless chain (11) is constructed with hook-shaped holding elements (15a, 15b) for engagement in the link-like cold strip (6).

5. Device according to one of claims 3 and 4, **characterised in that** the guide paths (18, 19) are constructed as roller paths.

## Revendications

1. Procédé pour la coulée continue d'une barre métallique, dans lequel on utilise une fausse barre (6) flexible, qui doit être introduite par le haut dans une lingotière, qui présente, à son extrémité éloignée de l'extrémité d'avance de fausse barre (9), une tête de démarrage (10), fausse barre qui, après son découplage de la barre chaude, est tirée sur un chariot de fausse barre (1) se trouvant sur le plancher de coulée, dans lequel le chariot de fausse barre (1) réceptionne l'extrémité d'avance de fausse barre (9) à un côté de chargement (5) et déplace la fausse barre (6), au moyen d'une chaîne périphérique sans fin (11) sur des roues de chaînes (12, 13) dont au moins une peut être entraînée, pour l'alimentation suivante, en direction d'un côté de déchargement (7) dans la direction de la lingotière, **caractérisé en ce que** la fausse barre (6) réceptionnée au côté de chargement (5) est déviée, au moyen de la chaîne sans fin (11) au côté de déchargement (7) d'une voie de défilement supérieure (18) du chariot de fausse barre (1) sur une voie de défilement inférieure (19) sur laquelle la fausse barre (6) est guidée en retour, avec son extrémité d'avance de fausse barre (9) dans la direction du côté de chargement (5) sur une distance telle que la fausse barre (6) est réceptionnée dans sa totalité à l'état enroulé par le chariot de fausse barre et telle que l'extrémité d'avance de fausse barre (9) prend une position de transport de sortie (B1) tournée vers le côté de chargement (5).

2. Procédé selon la revendication 1, **caractérisé en ce que**, pour l'alimentation suivante, la fausse barre (6) est déroulée, en déviant l'extrémité d'avance de fausse barre (9) à partir de sa position de transport de sortie (B1 ) de la chaîne sans fin (11) au côté de chargement (5) sur la voie de défilement supérieure (18) et est acheminée en direction du côté de déchargement (7).

3. Dispositif pour la coulée continue d'une barre métallique, comprenant une fausse barre (6) flexible, qui doit être introduite par le haut dans une lingotière, qui présente, à son extrémité éloignée de l'extrémité d'avance de fausse barre (9), une tête de démarrage (10), et un chariot de fausse barre (1) se trouvant sur le plancher de coulée, sur lequel est tirée la fausse barre (6) après son découplage de la barre chaude, dans lequel le chariot de fausse barre (1) présentant sur son côté supérieur (16) et sur son côté inférieur (17) une voie de défilement (18, 19) qui guide en appui la fausse barre (6), réceptionne l'extrémité d'avance de fausse barre (9) à un côté de chargement (5) et déplace la fausse barre (6), au moyen d'une chaîne périphérique sans fin (11) sur des roues de chaînes (12, 13) dont au moins une peut être entraînée, sur la voie de défilement (18) du côté supérieur du chariot de fausse barre (1) en direction d'un côté de déchargement (7) dans la direction de la lingotière, en particulier pour la mise en oeuvre du procédé selon la revendication 1, **caractérisé en ce que** des chicanes (20, 21), s'étendant jusqu'au côté supérieur (16) du chariot de fausse barre (1), aptes à se déplacer aussi bien dans la zone du côté de chargement que du côté de déchargement (5, 7), sont attribuées à la voie de défilement inférieure (19).

4. Dispositif selon la revendication 3, **caractérisé en ce que** la chaîne sans fin (11) est réalisée avec des éléments de maintien en forme de crochets (15a, 15b) pour la saisie de la fausse barre articulée (6).

5. Dispositif selon l'une quelconque des revendications 3 ou 4, **caractérisé en ce que** les voies de défilement (18, 19) sont réalisées sous la forme de voies de roulement.
